# FASCICULE DE BREVET EUROPEEN

(11) **EP 3 254 045 B1**
(45) Date de publication et mention de la délivrance du brevet: **02.01.2019**
(21) Numéro de dépôt: 16703139.2
(22) Date de dépôt: 05.02.2016
(51) Int. Cl.: F28F 9/02, F25J 5/00, F28F 9/22, F28D 9/00, F25J 3/04

(54) **ECHANGEUR DE CHALEUR COMPRENANT UN DISPOSITIF DE DISTRIBUTION DE LIQUIDE FRIGORIGENE**
WÄRMETAUSCHER MIT EINER FLÜSSIGKEITSKÜHLMITTELVERTEILVORRICHTUNG
HEAT EXCHANGER COMPRISING A LIQUID-REFRIGERANT DISTRIBUTION DEVICE

(30) Priorité: 06.02.2015 FR 1550960
(43) Date de publication de la demande: 13.12.2017
(73) Titulaire: L'Air Liquide Société Anonyme pour l'Etude et l'Exploitation des Procédés Georges Claude, 75007 Paris (FR)
(72) Inventeur: CARETTE, Jérôme, 59721 Denain (FR); CRAYSSAC, Frédéric, 78140 Velizy (FR); WAGNER, Marc, 94100 Saint Maur des Fosses (FR)
(74) Mandataire: Debecker, Isabelle Virginie
(86) Numéro de dépôt international: PCT/EP2016/052524
(87) Numéro de publication internationale: WO 2016/124748

(56) Documents cités:
- EP-A1- 0 130 122
- WO-A1-2011/110782
- FR-A1- 2 957 142

## Description

La présente invention concerne un échangeur de chaleur comprenant un dispositif de distribution, configuré pour distribuer un liquide frigorigène dans l'échangeur de chaleur, suivant l'intitulé de la revendication 1. L'échangeur de chaleur peut en particulier être un vaporiseur utilisé dans une colonne de séparation d'air par distillation cryogénique pour assurer la vaporisation d'un liquide de cuve de colonne, par exemple de l'oxygène liquide , par échange de chaleur avec un gaz calorigène, par exemple l'air ou l'azote.

La présente invention trouve notamment application dans le domaine de la séparation de gaz par cryogénie, en particulier de la séparation d'air par cryogénie (connue sous l'acronyme anglais « ASU » pour unité de séparation d'air) exploitée pour la production d'oxygène gazeux sous pression. En particulier, la présente invention peut s'appliquer à un échangeur de chaleur qui vaporise un débit liquide, par exemple de l'oxygène, de l'azote et/ou de l'argon par échange de chaleur avec un gaz.

Si l'échangeur de chaleur se trouve dans la cuve d'une colonne de distillation, il peut constituer un vaporiseur fonctionnant en thermosiphon pour lequel l'échangeur est immergé dans un bain de liquide descendant la colonne ou un vaporiseur fonctionnant en vaporisation à film alimenté directement par le liquide tombant de la colonne et/ou par une pompe de recirculation.

La technologie couramment utilisée pour ces échangeurs à changement de phase est celle des échangeurs en aluminium à plaques et à ailettes brasés, qui permettent d'obtenir des organes très compacts offrant une grande surface d'échange. Ces échangeurs sont constitués de plaques entre lesquelles sont insérées des ailettes, formant ainsi un empilage de passages de vaporisation et de passages de condensation, les uns destinés à vaporiser du liquide frigorigène et les autres à condenser un gaz calorigène.

WO-A-2011110782 décrit un dispositif de distribution comprenant des plaques parallèles, qui définissent des passages pour le liquide frigorigène, et plusieurs ailettes qui s'étendent dans chaque passage et qui présentent des orifices pour distribuer le liquide frigorigène suivant la direction latérale. Le document WO 2011/110782 décrit un échangeur de chaleur suivant le préambule de la revendication 1.

Cependant, dans un dispositif de distribution de l'art antérieur, la distribution du liquide frigorigène suivant la direction latérale n'est pas parfaitement uniforme. Or lorsque des zones de l'échangeur ne reçoivent pas assez de liquide frigorigène, des dépôts solides d'impuretés peuvent survenir par vaporisation à sec. De tels dépôts solides d'impuretés induisent un risque d'explosion dans certaines conditions de fonctionnement de l'échangeur de chaleur.

Une solution connue du document EP-A-0130122 consiste à percer des orifices dans les plaques parallèles du dispositif de distribution afin de réaliser une prédistribution grossière du liquide frigorigène le long des passages pour ledit liquide. Toutefois, le nombre d'orifices disposés le long de l'échangeur est limité afin ne pas complexifier sa fabrication ni affaiblir sa structure et l'effet d'uniformisation de la répartition du liquide reste insuffisant.

La présente invention a notamment pour but de résoudre, totalement ou partiellement, les problèmes mentionnés ci-avant, en proposant un dispositif de distribution dans lequel la distribution du liquide frigorigène est la plus uniforme possible.

Dans ce but, l'invention a pour objet un échangeur de chaleur configuré pour transférer de la chaleur d'au moins un fluide calorigène , par exemple de l'azote, vers au moins un fluide frigorigène, par exemple du de l'oxygène, l'échangeur de chaleur comprenant au moins des plaques agencées parallèlement entre elles de façon à définir une première série de passages configurés pour canaliser du liquide frigorigène globalement suivant une direction longitudinale, s'étendant dans le sens vertical lors du fonctionnement, chaque passage étant défini entre deux plaques successives, et une deuxième série de passages configurés pour canaliser un fluide calorigène globalement suivant la direction longitudinale, chaque passages étant défini entre deux plaques successives, les passages du deuxième série étant intercalés entre deux passages de la première série, au moins une entrée de liquide frigorigène relié pour déverser le liquide frigorigène uniquement dans les passages de la première série et des moyens de distribution, situés dans l'extrémité supérieure de l'échangeur dans des passages de la première série uniquement, comprenant
des ailettes s'étendant dans un, voire chaque, passage de la première série globalement suivant une direction latérale qui est orthogonale à la direction longitudinale et qui est parallèle aux plaques, chaque passage de la première série logeant plusieurs ailettes se succédant suivant la direction longitudinal, chaque ailette présentant des orifices configurés pour permettre l'écoulement du liquide frigorigène ;
au moins une ailette présentant une portion supérieure et une portion inférieure, l'altitude de la portion supérieure étant supérieure à l'altitude de la portion inférieure lorsque le dispositif de distribution est en service et la direction longitudinale s'étend dans le sens vertical,
ladite au moins une portion inférieure et la plaque solidarisée à ladite au moins une portion inférieure définissant au moins un canal de répartition configuré pour canaliser du liquide frigorigène suivant la direction latérale,
les orifices de ladite au moins une ailette étant formés par des ouvertures de débordement situées dans ladite au moins une portion supérieure, les ouvertures de débordement étant configurées de sorte que le liquide frigorigène s'écoule par les ouvertures de débordement lorsque ledit au moins un canal de répartition est plein de liquide frigorigène.

En d'autres termes, le ou chaque canal de répartition forme une sorte de gouttière qui s'étend entre les ouvertures de débordement et une intersection de la portion inférieure et de la plaque solidarisée à cette portion inférieure. Le ou chaque canal de répartition est globalement horizontal lorsque le dispositif de distribution est en service.

Ainsi, la coopération du ou de chaque canal de répartition avec les ouvertures de débordement de la ou des ailette(s) permet de répartir le liquide frigorigène le plus uniformément possible suivant la direction latérale, ce qui limite voire évite le risque de dépôt solide d'impuretés dans l'échangeur de chaleur.

Les plaques s'étendent suivant deux dimensions, longueur et largeur, respectivement suivant la direction longitudinale et la direction latérale. Dans chaque passage, les ailettes ont des formes longilignes et elles s'étendent suivant la largeur (direction latérale) des deux plaques successives.

La direction longitudinale est verticale lorsque le dispositif de distribution est en service. Le liquide frigorigène s'écoule globalement suivant la direction longitudinale et par gravité. Donc le liquide frigorigène s'écoule globalement verticalement et dans le sens descendant.

Selon une variante de l'invention, le dispositif de distribution peut comprendre un nombre de plaques supérieur à 20, voire supérieur à 100. Ces plaques forment ainsi un empilement de plaques, entre lesquelles sont définis des passages de liquide frigorigène, éventuellement en alternance avec des conduits pour le fluide calorigène. Le dispositif de distribution peut présenter un nombre de passages de liquide frigorigène supérieur à 10, voire supérieur à 50.

En service, le dispositif de distribution est traversé par le liquide frigorigène. Le dispositif de distribution présente i) une partie amont configurée pour l'entrée du liquide frigorigène, et ii) une partie aval configurée pour la sortie du liquide frigorigène. Les ailettes s'étendent entre cette partie amont et cette partie aval.

Selon une variante de l'invention, chaque passage a une forme parallélépipédique et plate. Comme chaque passage a une forme plate, l'écart entre deux plaques successives est petit devant la longueur et la largeur de chaque plaque successive. De préférence, tout ou partie des ailettes s'étend d'une plaque jusqu'à la plaque successive. En d'autres termes, ces ailettes sont en contact avec les deux plaques. Cette construction permet de braser les ailettes sur les deux plaques, ce qui augmente la résistance mécanique du dispositif de distribution.

Dans la présente demande, le terme « suivant » signifie qu'une direction est substantiellement parallèle ou substantiellement colinéaire à une autre direction ou à un plan.

Selon un mode de réalisation de l'invention, le volume d'un canal de répartition respectif est inférieur à 15%, de préférence inférieur à 10%, du volume total délimité :
- i) par une ailette ayant des ouvertures de débordement,
- ii) par la plaque solidarisée à la portion inférieure de ladite ailette ayant des ouvertures de débordement, et
- iii) par l'ailette située immédiatement en amont de ladite ailette ayant des ouvertures de débordement.

Ainsi, un tel volume du canal de répartition évite que les ailettes ayant des ouvertures de débordement ne génèrent une perte de charge trop forte. Une faible perte de charge évite de réduire le débit de liquide frigorigène à travers les ailettes ayant des ouvertures de débordement, ce qui permet d'optimiser la régulation de ce débit. Les ailettes ayant des ouvertures de débordement remplissent donc plutôt une fonction de répartition du liquide frigorigène, en générant seulement une faible perte de charge. Chaque canal de répartition est défini par au moins une portion inférieure et par la plaque solidarisée à ladite au moins une portion inférieure.

Selon un mode de réalisation de l'invention, les ouvertures de débordement sont réparties sur une ailette de manière uniforme suivant la direction latérale.

Ainsi, des ouvertures de débordement uniformément réparties permettent de maximiser l'uniformité de la distribution de liquide frigorigène. Alternativement, certaines ouvertures de débordement peuvent être réparties de manière non uniforme suivant la direction latérale.

Selon un mode de réalisation de l'invention, un rapport d'ouverture ayant :
- pour numérateur, la superficie totale des ouvertures de débordement situées dans une ailette ayant des ouvertures de débordement, et
- pour dénominateur, la superficie totale d'une face de ladite ailette ayant des ouvertures de débordement,
est compris entre 10% et 50%, de préférence entre 20% et 40%.

Ainsi, un tel rapport d'ouverture contribue à minimiser la perte de charge générée par les ailettes ayant des ouvertures de débordement tout en assurant un débit adéquat dans le dispositif de distribution.

Selon un mode de réalisation de l'invention, chaque ouverture de débordement a une superficie comprise entre 1,5 mm² et 10,0 mm², de préférence entre 2,0 mm² et 5,0 mm².

Ainsi, une telle superficie évite de noyer totalement chaque ouverture de débordement, ce qui contribue à ne pas réduire le débit de liquide frigorigène à travers chaque ailette.

Selon une variante de l'invention, des ouvertures de débordement ont des formes d'ellipses, par exemple circulaires. Ainsi, une telle forme présente une largeur de l'ouverture de débordement qui augmente progressivement, ce qui limite la hauteur de liquide frigorigène lorsque le débit de liquide frigorigène augmente.

Selon une variante de l'invention, des ouvertures de débordement ont des formes de triangles pointant vers ladite au moins une portion inférieure. Ainsi, une telle forme présente une largeur de l'ouverture de débordement qui augmente progressivement, ce qui limite la hauteur de liquide frigorigène lorsque le débit de liquide frigorigène augmente.

Selon un mode de réalisation de l'invention, un intervalle, mesuré suivant la direction latérale, entre deux ouvertures de débordement successives est compris entre 1 mm et 6 mm.

Ainsi, un tel intervalle contribue à assurer une répartition uniforme du liquide frigorigène suivant la direction latérale, tout en minimisant la perte de charge générée par les ailettes ayant des ouvertures de débordement.

Selon une variante de l'invention, ledit intervalle est constant pour les ouvertures de débordement d'au moins une ailette.

Ainsi, un tel intervalle contribue à maximiser l'uniformité de la répartition du liquide frigorigène suivant la direction latérale.

Selon un mode de réalisation de l'invention, une distance minimale entre i) une ouverture de débordement et ii) la plaque solidarisée à ladite au moins une portion inférieure est comprise entre 1 mm et 4 mm, la distance minimale étant de préférence la même pour la majorité ou la totalité des ouvertures de débordement d'une ailette respective.

Ainsi, une telle distance minimale permet au canal de répartition d'avoir un volume relativement grand, ce qui permet de limiter le nombre d'ailettes ayant des ouvertures de débordement dans le dispositif de distribution.

Selon un mode de réalisation de l'invention, plusieurs ailettes ont des portions supérieures respectives présentant des ouvertures de débordement.

En d'autres termes, il y a plusieurs étages de répartition du liquide frigorigène, ce qui contribue à maximiser l'uniformité de cette répartition.

Selon un mode de réalisation de l'invention, les ouvertures de débordement présentes dans une ailette sont positionnées en décalage suivant la direction latérale par rapport aux ouvertures de débordement présentes dans l'ailette voisine.

Ainsi, un tel décalage entre ouvertures de débordement contribue à augmenter l'uniformité de la répartition du liquide frigorigène suivant la direction latérale.

Selon un mode de réalisation de l'invention, ledit décalage entre les ouvertures de débordement présentes dans deux ailettes voisines représente entre 40% et 60% de la longueur dudit intervalle.

En d'autres termes, les ouvertures de débordement de deux ailettes successives dans la direction longitudinale sont agencées sensiblement en quinconce.

Ainsi, une telle valeur du décalage entre ouvertures de débordement contribue à maximiser l'uniformité de la répartition du liquide frigorigène suivant la direction latérale.

Selon un mode de réalisation de l'invention, au moins une ailette a une forme plate et s'étend jusqu'auxdites deux plaques successives et obliquement à chacune desdites deux plaques successives de façon à former, en section dans un plan perpendiculaire aux plaques et à la direction latérale, un angle oblique aigu, l'angle oblique étant de préférence compris entre 30° et 60°, de préférence encore compris entre 40° et 50°.

Ainsi, une telle ailette plate et oblique est relativement peu encombrante et simple à assembler avec les plaques.

Selon un mode de réalisation de l'invention, chaque ailette présente, parallèlement à la direction longitudinale, une longueur comprise entre 4 mm et 10 mm, et dans lequel chaque ailette présente, parallèlement à la direction latérale, une largeur comprise entre 4 mm et 10 mm, chaque ailette pouvant par exemple avoir une longueur et une largeur égales.

Ainsi, une telle longueur et une telle largeur permettent d'incorporer un grand nombre d'ailettes dans le dispositif de distribution, ce qui augmente l'uniformité de la répartition du liquide frigorigène.

Selon une variante de l'invention, chaque ailette présente une portion de fixation qui est fixée à une plaque, par exemple par brasure.

Ainsi, une telle portion de fixation permet d'assembler simplement chaque ailette aux plaques.

Selon une variante de l'invention, au moins une, de préférence chaque, ouverture de débordement est définie par un orifice traversant. Alternativement, au moins une ouverture de débordement peut être définie par une encoche s'étendant jusqu'à un bord de l'ailette correspondante.

Selon un mode de réalisation de l'invention, le dispositif de distribution comprend au moins une ailette ayant des orifices et placée en amont de la ou des ailette(s) ayant des ouvertures de débordement, les orifices étant répartis suivant la direction latérale, le nombre d'ouvertures de débordement par ailette étant supérieur à 3 fois, de préférence à 5 fois, le nombre d'orifices par ailette.

Ainsi, les ailettes ayant des orifices peuvent remplir une fonction de contrôle du débit du liquide frigorigène entrant dans le dispositif de distribution, en générant une forte perte de charge, alors que les ailettes ayant des ouvertures de débordement remplissent plutôt une fonction de répartition, en générant seulement une faible perte de charge. Cela limite le nombre de composants à assembler dans le dispositif de distribution, car les ailettes ayant des orifices dispensent de prévoir une barre perforée comme celle de WO-A-2011110782 pour générer une forte perte de charge.

Selon une variante de l'invention, au moins deux ailettes ayant des orifices, le nombre d'orifices par ailette augmentant suivant le sens allant de l'amont vers l'aval.

Ainsi, ces ailettes ayant des orifices permettent de contrôler le mieux possible le débit du liquide frigorigène entrant dans le dispositif de distribution.

Selon une variante de l'invention, l'intervalle entre deux orifices successifs, mesuré suivant la direction latérale de l'ailette ayant des orifices située la plus en amont est compris entre 40 mm et 60 mm, et dans lequel l'intervalle entre deux orifices successifs, mesuré suivant la direction latérale, de l'ailette ayant des orifices située la plus en aval est compris entre 6 mm et 20 mm.

Donc l'ailette ayant des orifices située la plus en amont a le moins d'orifices, tandis que l'ailette ayant des orifices située la plus en aval a le plus d'orifices; les ailettes ayant des ouvertures de débordement étant situées en aval de l'ailette ayant des orifices située la plus en aval.

Ainsi, la perte de charge générée par les ailettes ayant des orifices diminue d'amont vers l'aval, tandis qu'augmente l'uniformité de la répartition du liquide frigorigène.

Selon une variante de l'invention, au moins une ailette peut présenter, en plus des ouvertures de débordement, au moins un trou de purge qui est ménagé au plus bas de la portion inférieure. Le canal de répartition est alors formé de plusieurs tronçons séparés deux à deux par un trou de purge à travers lequel peut s'écouler le liquide frigorigène. Un tel trou de purge permet de vidanger le canal de répartition. Avantageusement, la superficie du ou de chaque trou de purge est inférieure à la superficie d'une ouverture de débordement. Ainsi, l'écoulement par le trou de purge a un débit relativement faible, ce qui évite de perturber l'écoulement par chaque ouverture de débordement proche du trou de purge.

Selon une variante de l'invention, lequel la superficie totale des ouvertures, voire des ouvertures de débordement, pour une ailette donnée augmente dans la direction longitudinale, de préférence en augmentant le nombre et/ou la superficie des ouvertures.

De cette façon, plus le liquide descend dans le moyen de distribution, plus l'espacement entre les ouvertures est petit. Au départ, si le liquide est mal distribué, celui-ci est forcé à circuler latéralement jusqu'aux ouvertures adjacentes de la même ailette. Plus la distance entre deux ouvertures, plus la redistribution sur la largeur est efficace.

D'autre part, la présente invention a pour objet un procédé de distribution, pour distribuer un liquide frigorigène dans un échangeur de chaleur, le procédé de distribution comprenant les étapes :
- mettre en oeuvre un dispositif de distribution selon l'invention,
- canaliser du liquide frigorigène dans chaque passage et globalement suivant une direction longitudinale,
- permettre l'écoulement du liquide frigorigène par les orifices des ailettes ayant des orifices,
- emplir chaque canal de répartition de sorte que du liquide frigorigène s'écoule par les ouvertures de débordement.

Par ailleurs, la présente invention a pour objet un échangeur de chaleur, configuré pour transférer de la chaleur d'au moins un fluide calorigène, par exemple du diazote, vers au moins un fluide frigorigène, par exemple du dioxygène, l'échangeur de chaleur comprenant au moins une unité d'échange de chaleur, au moins une entrée de liquide frigorigène, l'échangeur de chaleur étant caractérisé en ce qu'il comprend un dispositif de distribution selon l'une quelconque des revendications précédentes, le dispositif de distribution étant agencé pour alimenter en liquide frigorigène l'unité d'échange de chaleur.

Ainsi, un tel échangeur de chaleur limite voire évite le risque de dépôt solide d'impuretés dans l'échangeur de chaleur, donc le risque d'explosion dans certaines conditions de fonctionnement.

Les modes de réalisation et les variantes mentionnés ci-avant peuvent être pris isolément ou selon toute combinaison techniquement admissible.

La présente invention sera bien comprise et ses avantages ressortiront aussi à la lumière de la description qui va suivre, donnée uniquement à titre d'exemple non limitatif et faite en référence aux dessins annexés, dans lesquels :
- la figure 1 est une vue schématique en coupe, dans un plan perpendiculaire à la direction latérale, d'une partie d'un dispositif de distribution conforme à un premier mode de réalisation de l'invention ;
- la figure 2 est une vue schématique en coupe, suivant le plan II à la figure 1 qui est parallèle à la direction longitudinale et à la direction latérale, de la partie du dispositif de distribution de la figure 1 ;
- la figure 3 est une vue schématique en coupe, dans un plan perpendiculaire à la direction latérale, d'une partie d'un échangeur de chaleur comprenant le dispositif de distribution conforme au premier mode de réalisation de l'invention ;
- la figure 4 est une vue similaire à la figure 1 illustrant le fonctionnement du dispositif de distribution de la figure 3 ;
- la figure 5 est une vue similaire à la figure 2 illustrant le fonctionnement du dispositif de distribution de la figure 3 ;
- les figures 6 et 7 sont des vues similaires respectivement aux figures 1 et 2 et illustrant une partie d'un dispositif de distribution conforme à un deuxième mode de réalisation de l'invention ;
- les figures 8 et 9 sont des vues similaires respectivement aux figures 1 et 2 et illustrant une partie d'un dispositif de distribution conforme à un troisième mode de réalisation de l'invention ;
- la figure 10 est une vue similaire à la figure 1 et illustrant une partie d'un dispositif de distribution conforme à un quatrième mode de réalisation de l'invention ;
- la figure 11 est une vue similaire à la figure 10 et illustrant une partie d'un dispositif de distribution conforme à un cinquième mode de réalisation de l'invention ;
- la figure 12 est une vue similaire à la figure 10 et illustrant une partie d'un dispositif de distribution conforme à un sixième mode de réalisation de l'invention ;
- la figure 13 est une vue similaire à la figure 1 et illustrant une partie d'un dispositif de distribution conforme à un septième mode de réalisation de l'invention ;
- la figure 14 est une vue similaire à la figure 1 et illustrant une partie d'un dispositif de distribution conforme à un huitième mode de réalisation de l'invention ; et
- la figure 15 illustre un procédé de distribution conforme à l'invention.

Les figures 1, 2 et 3 illustrent un dispositif de distribution 1 qui est configuré pour distribuer un liquide frigorigène F1, en l'occurrence de l'oxygène liquide, dans un échangeur de chaleur 2. L'échangeur de chaleur 2 est configuré pour transférer de la chaleur d'un fluide calorigène F2, ici de l'azote gazeux, vers le fluide frigorigène, ici de l'oxygène. Avant le transfert de chaleur, le liquide frigorigène F1 (figure 3) se trouve dans un bac de rétention 3 appartenant à l'échangeur de chaleur 2.

Le dispositif de distribution 1 comprend des plaques 11, 12, 13, 14 et équivalents qui sont agencées parallèlement entre elles. Le dispositif de distribution 1 comprend un nombre de plaques empilées environ égal à 200. Chacune des plaques 11, 12, 13, 14 s'étend suivant deux dimensions, respectivement sa longueur et sa largeur, qui sont définies respectivement suivant une direction longitudinale X et une direction latérale Y.

La direction latérale Y est orthogonale à la direction longitudinale X et elle est parallèle aux plaques 11, 12, 13, 14. La direction longitudinale X est verticale lorsque le dispositif de distribution 1 est en service. Le liquide frigorigène F1 s'écoule globalement suivant la direction longitudinale X et par gravité. Donc le liquide frigorigène F1 s'écoule globalement verticalement et dans le sens descendant.

Les plaques 11, 12, 13, 14 sont agencées de façon à définir des passages 20, 30 et équivalents qui sont configurés pour canaliser le liquide frigorigène F1 globalement suivant la direction longitudinale X. Chaque passage 20 ou 30 est défini entre deux plaques successives 11, 12, 13, 14. Chaque passage 20, 30 a une forme parallélépipédique et plate. L'écart entre deux plaques successives 11 et 12 est petit devant la longueur (suivant X) et la largeur (suivant Y) de chaque plaque successive 11 ou 12. Dans l'échangeur de chaleur 2, les passages 20, 30 de liquide frigorigène F1 alternent avec des passages de forme parallélépipédique et plate non représentés pour le fluide calorigène.

Le dispositif de distribution 1 comprend en outre des ailettes 21, 22, 23, 24 et 31, 32, 33, 34, qui s'étendent respectivement dans chaque passage 20 et 30 globalement suivant la direction latérale Y. Les ailettes 21, 22, 23, 24 s'étendent dans le passage 20, tandis que les ailettes 31, 32, 33, 34 s'étendent dans le passage 30. Dans chaque passage 20 ou 30, les ailettes 21, 22, 23, 24, 31, 32, 33 et 34 ont des formes longilignes et elles s'étendent suivant la direction latérale Y des deux plaques successives 11 et 12 ou 13 et 14.

Chaque ailette 21, 22, 23, 24, 31, 32, 33 ou 34 a une forme plate et s'étend jusqu'aux deux plaques successives 11 et 12 ou 13 et 14. Chaque ailette 21 ou équivalent s'étend obliquement à chacune des deux plaques successives 11 et 12 ou 13 et 14 de façon à former, en section dans un plan perpendiculaire aux plaques et à la direction latérale Y (ici le plan de la figure 1), un angle oblique A21 qui est aigu. L'angle oblique A21 est ici de 45 degrés.

Chaque ailette 21 ou équivalent présente, parallèlement à la direction longitudinale X, une longueur X21 qui est ici égale à 5 mm. Chaque ailette 21 ou équivalent présente, parallèlement à la direction latérale Y, une largeur Y21 qui est ici égale à 5 mm, donc égale à la longueur X21. Chaque ailette 21 ou équivalent présente ici une portion de fixation 21.5 qui est plate et qui est fixée par brasure à une plaque respective 11 ou équivalent. Toutes les ailettes 21, 22, 23, 24 s'étendent d'une plaque 11 jusqu'à la plaque successive 12. En d'autres termes, ces ailettes 21, 22, 23, 24 sont en contact avec les deux plaques 11 et 12. Les ailettes 21, 22, 23, 24 sont brasées sur les deux plaques 11 et 12.

Chaque passage 20 ou 30 loge ici quatre ailettes, respectivement 21, 22, 23, 24 et 31, 32, 33, 34, qui se succèdent suivant la direction longitudinale X. Chaque ailette 21 ou équivalent présente des orifices 40, qui sont configurés pour permettre l'écoulement du liquide frigorigène F1 à travers l'ailette respective 21 ou équivalent.

Dans l'exemple des figures 1 à 5, chaque ailette 21, 22, 23, 24, 31, 32, 33 ou 34 présente une portion supérieure 21.1 et équivalents et une portion inférieure 21.2 et équivalents. Lorsque le dispositif de distribution est en service (figures 4 et 5), l'altitude de la portion supérieure 21.1 est supérieure à l'altitude de la portion inférieure 21.2.

Chaque portion inférieure 21.2 ou équivalents et la plaque respective, 11 ou équivalent, solidarisée à la portion inférieure 21.2 définissent un canal de répartition 42, qui est configuré pour canaliser du liquide frigorigène F1 suivant la direction latérale Y.

Dans l'exemple des figures 1 à 5, les orifices 40 de chaque ailette 21 ou équivalent sont formés par des ouvertures de débordement 40 qui sont situées dans chaque portion supérieure respective 21.1 ou équivalent. Toutes les ailettes 21 et équivalent ont des portions supérieures respectives 21.1 et équivalent qui présentent des ouvertures de débordement 40. Pour une raison évidente de clarté, toutes les ouvertures de débordement 40 ne sont pas référencées sur les figures 1 à 5.

Les ouvertures de débordement 40 de chaque ailette 21 ou équivalent sont configurées de sorte que le liquide frigorigène F1 s'écoule par les ouvertures de débordement 40 lorsque le canal de répartition 42 est plein de liquide frigorigène F1.

Toutes les ouvertures de débordement 40 ont ici des formes de triangles pointant vers chaque portion inférieure respective 21.2. Les ouvertures de débordement 40 sont ici réparties sur une ailette respective 21 ou équivalent de manière uniforme suivant la direction latérale Y.

Un intervalle D40, mesuré suivant la direction latérale, entre deux ouvertures de débordement successives 40, est ici constant et égal à 4 mm pour les ouvertures de débordement 40 de chaque ailette 21 ou équivalent.

Par ailleurs, une distance minimale H40 entre i) une ouverture de débordement 40 et ii) la plaque 11 solidarisée à la portion inférieure respective 21.2 est égale à 3 mm. Cette distance minimale H40 est la même (constante) pour la totalité des ouvertures de débordement 40 d'une ailette respective 21 ou équivalent.

Dans l'exemple des figures 1 à 5, les ouvertures de débordement 40 présentes dans une ailette 21 sont positionnées en décalage suivant la direction latérale Y par rapport aux ouvertures de débordement 40 présentes dans l'ailette voisine 22. Le décalage D40/2 entre les ouvertures de débordement 40 présentes dans deux ailettes voisines 21 et 22 représente ici 50% de la longueur de l'intervalle D40.

Chaque ouverture de débordement 40 a ici une superficie égale à 4 mm². Un rapport d'ouverture ayant :
- pour numérateur, la superficie totale des ouvertures de débordement 40 situées dans une ailette 21 ou équivalent ayant des ouvertures de débordement 40, et
- pour dénominateur, la superficie totale d'une face 21.0 de cette ailette 21,
est ici égal à 20%.

Les figures 4 et 5 illustrent plus particulièrement le fonctionnement du dispositif de distribution 1. Le liquide frigorigène F1 est représenté en grisé. Comme le montrent les figures 4 et 5, le liquide frigorigène F1 déborde par chaque ouverture de débordement 40 et emplit chaque canal de répartition 42 des ailettes 21, 22, 23, 24, 31, 32, 33 et 34.

Comme le montrent les figures 4 et 5, le volume de chaque canal de répartition 42 (en grisé sur la figure 4 ou 5) est inférieur à 10% du volume total (en quadrillé sur la figure 4) délimité :
i) par une ailette respective 222 ayant des ouvertures de débordement 240,
ii) par la plaque 11 solidarisée à la portion inférieure de cette ailette 222, et
iii) par l'ailette 221 située immédiatement en amont de l'ailette 222.

La figure 15 illustre un procédé de distribution conforme à l'invention, pour distribuer le liquide frigorigène F1 dans l'échangeur de chaleur 2. Ce procédé de distribution comprend notamment les étapes :
1001) mettre en oeuvre le dispositif de distribution 1,
1002) canaliser du liquide frigorigène F1 dans les passages 20 et 30 et globalement suivant une direction longitudinale X,
1003) permettre l'écoulement du liquide frigorigène F1 par les orifices des ailettes 21 et équivalent ayant des orifices 40,
1004) emplir chaque canal de répartition 42 de sorte que du liquide frigorigène F1 s'écoule par les ouvertures de débordement 40 ; cette étape 1004) aboutit à l'état de fonctionnement illustré aux figures 4 et 5.

Chaque canal de répartition 42 est globalement horizontal lorsque le dispositif de distribution 1 est en service. La coopération de chaque canal de répartition 42 avec les ouvertures de débordement 40 permet de répartir le liquide frigorigène F1 le plus uniformément possible suivant la direction latérale Y.

Comme le montre la figure 3, l'échangeur de chaleur 2 comprend une unité d'échange de chaleur, partiellement visible avec la référence 4 à la figure 3. De plus, l'échangeur de chaleur 2 comprend une entrée de fluide calorigène F2 et une entrée 8 de liquide frigorigène F1. L'entrée 8 est ici formée par des perforations d'une barre perforée 9.

L'échangeur de chaleur 2 comprend en outre le dispositif de distribution 1, qui est agencé pour alimenter en liquide frigorigène F1 l'unité d'échange de chaleur 4. En l'occurrence, l'échangeur de chaleur 2 inclut un bac de rétention 3, dans lequel le liquide frigorigène F1 est stocké, avant de s'écouler vers le dispositif de distribution 1. En service, le dispositif de distribution 1 est traversé par le liquide frigorigène F1.

Des deuxième et troisième modes de réalisation de l'invention ont en commun que la superficie totale de toutes les ouvertures de débordement 140, 240, 241 pour une ailette donné 121, 122, 123, 124 augmente en allant de haut en bas. Ceci peut être accompli en augmentant le nombre et/ou la superficie des ouvertures.

Les figures 6 et 7 illustrent une partie d'un dispositif de distribution 101 conforme au deuxième mode de réalisation de l'invention. Dans la mesure où le dispositif de distribution 101 est similaire au dispositif de distribution 1, la description du dispositif de distribution 1 donnée ci-avant en relation avec les figures 1 à 5 peut être transposée au dispositif de distribution 101, à l'exception des différences notables énoncées ci-après.

Un composant du dispositif de distribution 101 identique ou correspondant, par sa structure ou par sa fonction, à un composant dispositif de distribution 1 porte la même référence numérique augmentée de 100. On définit ainsi des plaques 111, 112, des ailettes 121, 122, 123, 124, des ouvertures de débordement 140 et des canaux de répartition 142.

Le dispositif de distribution 101 diffère du dispositif de distribution 1, car les ouvertures de débordement 140 ont des formes d'ellipses. En revanche, comme dans le dispositif de distribution 101, chaque orifice de chaque ailette 121, 122, 123, 124 forme une ouverture de débordement 140.

Les ailettes 121,123 ont le même nombre d'ouvertures de débordement mais les superficies des ouvertures 140 de l'ailette 123, plus bas sont inférieure à celles des ouvertures 140 de l'ailette 123 plus haut. Les ouvertures 140 de l'ailette 121 sont moins nombreuses mais ont la même forme que celle de l'ailette 122 plus bas. Ceci est également le cas pour les ouvertures des ailettes 123 et 124. La superficie totale des ouvertures augmente suivant le sens allant de l'amont vers l'aval (sens descendant sur la figure 7) donc vers le bas lors du fonctionnement de l'échangeur.

Les figures 8 et 9 illustrent une partie d'un dispositif de distribution 201 conforme à un troisième mode de réalisation de l'invention. Dans la mesure où le dispositif de distribution 201 est similaire au dispositif de distribution 101, la description du dispositif de distribution 101 donnée ci-avant en relation avec les figures 6 et 7 peut être transposée au dispositif de distribution 201, à l'exception des différences notables énoncées ci-après.

Un composant du dispositif de distribution 201 identique ou correspondant, par sa structure ou par sa fonction, à un composant dispositif de distribution 101 porte la même référence numérique augmentée de 100. On définit ainsi des plaques 211, 212, des ailettes 221, 222, 223, 224, des ouvertures de débordement 240 et des canaux de répartition 242.

Le dispositif de distribution 201 diffère du dispositif de distribution 101, car deux ailettes 221 et 222 ont des orifices 241 qui ne forment pas des ouvertures de débordement 240. Seules les ailettes 223 et 224 ont des ouvertures de débordement 240. En effet, les orifices 241 sont peu nombreux sur les ailettes 221 et 222, de sorte que les orifices 241 sont plutôt noyés lorsque le dispositif de distribution 201 est en service.

Les ailettes 221 et 222 sont placées en amont des ailettes 223 et 224 ayant des ouvertures de débordement 240. Les orifices 241 sont répartis suivant la direction latérale. Le nombre d'ouvertures de débordement 240 par ailette 223 ou 224 est supérieur à 5 fois le nombre d'orifices 241 par ailette 221 ou 222.

Le nombre d'orifices 241 par ailette 221 ou 222 augmente suivant le sens allant de l'amont vers l'aval (sens descendant sur la figure 9) donc vers le bas lors du fonctionnement de l'échangeur. L'intervalle D241.1 entre deux orifices successifs 241, mesuré suivant la direction latérale de l'ailette 221 ayant des orifices 241 située la plus en amont (en haut sur la figure 9) est ici égal à 51 mm. En fait, l'écart 11-12 entre les plaques 11 et 12 est environ égal à 51 mm. L'intervalle D241.2 entre deux orifices successifs 241, mesuré suivant la direction latérale, de l'ailette 222 ayant des orifices 241 située la plus en aval est ici égal à 20 mm.

À la différence du dispositif de distribution 1, lorsque le dispositif de distribution 201 est en service, les ailettes 221 et 222 ayant des orifices 241 peuvent remplir une fonction de contrôle du débit du liquide frigorigène entrant dans le dispositif de distribution 201, en générant une forte perte de charge, alors que les ailettes 223 et 224 ayant des ouvertures de débordement 240 remplissent plutôt une fonction de répartition, en générant seulement une faible perte de charge.

La figure 10 illustre une partie d'un dispositif de distribution 301 conforme à un troisième mode de réalisation de l'invention. Dans la mesure où le dispositif de distribution 301 est similaire au dispositif de distribution 1, la description du dispositif de distribution 301 donnée ci-avant en relation avec les figures 1 à 5 peut être transposée au dispositif de distribution 301, à l'exception des différences notables énoncées ci-après.

Un composant du dispositif de distribution 301 identique ou correspondant, par sa structure ou par sa fonction, à un composant dispositif de distribution 1 porte la même référence numérique augmentée de 300. On définit ainsi des plaques 311, 312, un passage 320 et des ailettes 321, 322, 323, 324.

Le dispositif de distribution 301 diffère du dispositif de distribution 101, car les ailettes 321, 322, 323, 324 et les plaques 311 et 312 sont disposées dans une zone du dispositif de distribution 301 où le passage 320 est relativement large, car cette zone est dépourvue des conduits de fluide calorigène F2. En effet, chaque conduit de fluide calorigène F2 est obstrué par un obturateur 350 et la sortie non représentée des conduits de fluide calorigène F2 se trouve sur une face latérale du dispositif de distribution 301.

Donc au niveau des ailettes 321, 322, 323, 324, les passages 320 peuvent être déployés sur toute la hauteur, mesurée suivant la direction Z, du dispositif de distribution 301, alors que les passages 20 et 30 alternent avec des conduits respectifs de fluide calorigène F2. Par exemple, l'écart 311.312 entre les plaques 311 et 312 est environ égal à 110 mm, alors que l'écart 11 - 12 entre les plaques 11 et 12 est environ égal à 51 mm.

Ainsi, la portion de fixation de chaque ailette 321, 322, 323, 324 est relativement petite, ce qui réduit les contraintes sur les congés de brasure formés entre la plaque et l'ailette.

Par ailleurs, les ailettes 321, 322, 323, 324 peuvent présenter des orifices et des ouvertures de débordement configurés comme le premier mode de réalisation (figures 1 à 5 : nombre d'ouvertures de débordement constant) ou comme le troisième mode de réalisation (figures 8 et 9 : augmentation progressive du nombre d'orifices).

La figure 11 illustre une partie d'un dispositif de distribution 401 conforme à un cinquième mode de réalisation de l'invention. Le dispositif de distribution 401 combine :
- des ailettes 421 et 422 disposées dans une zone où l'écart entre plaques 411 et 412 est large (exemple : 110 mm),
- avec des ailettes 423, 424 et équivalent disposées dans une zone où le passage 420 est rétréci (exemple : 55 mm) en raison de la présence alternée des conduits de fluide calorigène F2.

Chaque conduit de fluide calorigène F2 est obstrué par un obturateur 450 et la sortie non représentée des conduits de fluide calorigène F2 se trouve sur une face latérale du dispositif de distribution 301.

Les ailettes 421, 422 disposées dans la zone large du passage 420 peuvent présenter des orifices mais pas des ouvertures de débordement, tandis que les ailettes 423, 424 disposées dans la zone étroite du passage 420 peuvent présenter des ouvertures de débordement.

La figure 11 illustre une partie d'un dispositif de distribution 501 conforme à un sixième mode de réalisation de l'invention. Le dispositif de distribution 501 est similaire au dispositif de distribution 1. Le dispositif de distribution 501 comprend des plaques 511, 512 et équivalents, une entrée 508 de liquide frigorigène, des ailettes 521 et équivalents et un obturateur 550 pour obstruer les conduits de fluide calorigène F2.

Le dispositif de distribution 501 diffère du dispositif de distribution 1, car la zone où est disposé le bac de rétention 503 est plus large que la zone où est disposé le bac de rétention 3, ce qui permet d'augmenter la distance entre les plaques 511 et 512 et chaque orifice formant l'entrée 508 du liquide frigorigène. Ainsi, on réduit ou on évite le risque d'obturation partielle ou totale de chacun de ces orifices par capillarité des brasures. De plus, cette zone plus large permet de définir des orifices plus grands pour l'écoulement du liquide frigorigène.

Bien entendu, l'invention n'est pas limitée aux exemples particuliers décrits et illustrés dans la présente demande. D'autres variantes ou modes de réalisation à la portée de l'homme du métier peuvent aussi être envisagés sans sortir du cadre de l'invention définie par les revendications ci-après.

Ainsi, alternativement aux modes de réalisation décrits ci-avant, les ailettes peuvent avoir des profils autres que plats et obliques. Par exemple, la figure 13 illustre une partie d'un dispositif de distribution 601 dont les ailettes sont plates et composées d'une bande oblique et d'une bande latérale qui est horizontale lorsque le dispositif de distribution est en service. De même, la figure 13 illustre une partie d'un dispositif de distribution 601 dont les ailettes sont plates et sinusoïdales.

## Revendications

1. Echangeur de chaleur (2) configuré pour transférer de la chaleur d'au moins un fluide calorigène (F2), par exemple de l'azote, vers au moins un fluide frigorigène (F1), par exemple du de l'oxygène, l'échangeur de chaleur (2) comprenant des plaques (3, 11, 12, 13, 14) agencées parallèlement entre elles de façon à définir une première série de passages (20, 30) configurés pour canaliser du liquide frigorigène (F1) globalement suivant une direction longitudinale (X), s'étendant dans le sens vertical lors du fonctionnement, chaque passage (20, 30) étant défini entre deux plaques successives (11, 12 - 13, 14), et une deuxième série de passages configurés pour canaliser un fluide calorigène globalement suivant la direction longitudinale (X), chaque passages étant défini entre deux plaques successives, les passages de la deuxième série étant intercalés entre deux passages de la première série, au moins une entrée (8 ; 508) de liquide frigorigène (F1) configurée pour déverser le liquide frigorigène uniquement dans les passages de la première série et un dispositif de distribution, situé dans l'extrémité supérieure de l'échangeur dans des passages de la première série uniquement, comprenant des ailettes (21, 22, 23, 24 - 31, 32, 33, 34) s'étendant dans un, voire chaque passage (20, 30) de la première série globalement suivant une direction latérale (Y) qui est orthogonale à la direction longitudinale (X) et qui est parallèle aux plaques (11, 12, 13, 14), chaque passage (20, 30) de la première série logeant plusieurs ailettes (21-24, 31-34) se succédant suivant la direction longitudinale (X),
**caractérisé en ce que**
chaque ailette (21-24, 31-34) présente des orifices configurés pour permettre l'écoulement du liquide frigorigène (F1) ;
au moins une ailette (21, 22, 23, 24) présentant une portion supérieure (21.1) et une portion inférieure (21.2), l'altitude de la portion supérieure (21.1) étant supérieure à l'altitude de la portion inférieure (21.2) lorsque le dispositif de distribution (1) est en service et la direction longitudinale s'étend dans le sens vertical,
ladite au moins une portion inférieure (21.2) et la plaque (12) solidarisée à ladite au moins une portion inférieure (21.2) définissant au moins un canal de répartition (42 ; 142 ; 242) configuré pour canaliser du liquide frigorigène (F1) suivant la direction latérale (Y),
les orifices de ladite au moins une ailette (21, 22, 23, 24) étant formés par des ouvertures de débordement (40 ; 140 ; 240) situées dans ladite au moins une portion supérieure (21.1), les ouvertures de débordement (40) étant configurées de sorte que le liquide frigorigène (F1) s'écoule par les ouvertures de débordement (40) lorsque ledit au moins un canal de répartition (42) est plein de liquide frigorigène (F1).

2. Echangeur de chaleur selon la revendication 1, dans lequel le volume d'un canal de répartition respectif (42 ; 142 ; 242) est inférieur à 15%, de préférence inférieur à 10%, du volume total délimité :
i) par une ailette (22) ayant des ouvertures de débordement (40),
ii) par la plaque (11) solidarisée à la portion inférieure de ladite ailette (22) ayant des ouvertures de débordement (40), et
iii) par l'ailette (21) située immédiatement en amont de ladite ailette (21) ayant des ouvertures de débordement (40).

3. Echangeur de chaleur selon l'une quelconque des revendications précédentes, dans lequel les ouvertures de débordement (40) sont réparties sur une ailette (21, 22, 23, 24) de manière uniforme suivant la direction latérale (Y).

4. Echangeur de chaleur selon l'une quelconque des revendications précédentes, dans lequel un rapport d'ouverture ayant :
- pour numérateur, la superficie totale des ouvertures de débordement (40 ; 140 ; 240) situées dans une ailette (21, 22, 23, 24) ayant des ouvertures de débordement, et
- pour dénominateur, la superficie totale d'une face de ladite ailette (21, 22, 23, 24) ayant des ouvertures de débordement (40 ; 140 ; 240),
est compris entre 10% et 50%, de préférence entre 20% et 40%.

5. Echangeur de chaleur selon l'une quelconque des revendications précédentes, dans lequel chaque ouverture de débordement (40; 140; 240) a une superficie comprise entre 1,5 mm² et 10,0 mm², de préférence entre 2,0 mm² et 5,0 mm².

6. Echangeur de chaleur selon l'une quelconque des revendications précédentes, dans lequel un intervalle (D40), mesuré suivant la direction latérale (Y), entre deux ouvertures de débordement successives (40) est compris entre 1 mm et 6 mm.

7. Echangeur de chaleur selon l'une quelconque des revendications précédentes, dans lequel une distance minimale (H40) entre i) une ouverture de débordement (40) et ii) la plaque (12) solidarisée à ladite au moins une portion inférieure (21.2) est comprise entre 1 mm et 4 mm, la distance minimale (H40) étant de préférence la même pour la majorité ou la totalité des ouvertures de débordement (40) d'une ailette respective (21, 22, 23, 24).

8. Echangeur de chaleur selon l'une quelconque des revendications précédentes, dans lequel plusieurs ailettes (21, 22, 23, 24) ont des portions supérieures (21.1) respectives présentant des ouvertures de débordement (40).

9. Echangeur de chaleur selon la revendication 8, dans lequel les ouvertures de débordement (40) présentes dans une ailette (21) sont positionnées en décalage (D40/2) suivant la direction latérale (Y) par rapport aux ouvertures de débordement (40) présentes dans l'ailette voisine (22).

10. Echangeur de chaleur selon la revendication 9, dans lequel ledit décalage (D40/2) entre les ouvertures de débordement (40) présentes dans deux ailettes voisines (21, 22) représente entre 40% et 60% de la longueur dudit intervalle (D40).

11. Echangeur de chaleur selon l'une quelconque des revendications précédentes, dans lequel au moins une ailette (21, 22, 23, 24) a une forme plate et s'étend jusqu'auxdites deux plaques successives (11, 12, 13, 14) et obliquement à chacune desdites deux plaques successives (11, 12, 13, 14) de façon à former, en section dans un plan perpendiculaire aux plaques (11, 12, 13, 14) et à la direction latérale (Y), un angle oblique (A21) aigu, l'angle oblique (A21) étant de préférence compris entre 30° et 60°, de préférence encore compris entre 40° et 50°.

12. Echangeur de chaleur selon l'une quelconque des revendications précédentes, dans lequel chaque ailette (21, 22, 23, 24) présente, parallèlement à la direction longitudinale (X), une longueur (X21) comprise entre 4 mm et 10 mm, et dans lequel chaque ailette (21, 22, 23, 24) présente, parallèlement à la direction latérale (Y), une largeur (Y21) comprise entre 4 mm et 10 mm, chaque ailette (21, 22, 23, 24) pouvant par exemple avoir une longueur (X21) et une largeur (Y21) égales.

13. Echangeur de chaleur selon l'une quelconque des revendications précédentes, comprenant au moins une ailette (121, 122; 221, 222) ayant des orifices (141 ; 241) et placée en amont de la ou des ailette(s) (123, 124 ; 223, 224) ayant des ouvertures de débordement (140 ; 240), les orifices (141 ; 241) étant répartis suivant la direction latérale (Y), le nombre d'ouvertures de débordement (140 ; 240) par ailette étant supérieur à 3 fois, de préférence à 5 fois, le nombre d'orifices (141 ; 241) par ailette.

14. Échangeur de chaleur (2), selon l'une des revendications précédentes dans lequel la superficie totale des ouvertures (40, 140, 240, 241), voire des ouvertures de débordement (140,240), pour une ailette donnée (121, 122, 123, 124) augmente dans la direction longitudinale (X), de préférence en augmentant le nombre et/ou la superficie des ouvertures.

## Patentansprüche

1. Wärmeaustauscher (2), der konfiguriert ist, um Wärme von mindestens einem kalorigenen Fluid (F2), zum Beispiel Stickstoff, auf mindestens ein Kältemittelfluid (F1), zum Beispiel Sauerstoff, zu übertragen, wobei der Wärmeaustauscher (2) Platten (3, 11, 12, 13, 14) umfasst, die parallel zueinander angeordnet sind, um eine erste Reihe von Durchlässen (20, 30) zu definieren, die konfiguriert sind, um Kältemittelflüssigkeit (F1) im Allgemeinen in eine Längsrichtung (X) zu leiten, die sich während des Betriebs in die vertikale Richtung erstrecken, wobei jeder Durchlass (20, 30) zwischen zwei aufeinanderfolgenden Platten (11, 12-13, 14) definiert ist und eine zweite Reihe von Durchlässen, die konfiguriert sind, um ein kalorigenes Fluid im Allgemeinen in die Längsrichtung (X) zu leiten, wobei jeder Durchlass zwischen zwei aufeinanderfolgenden Platten definiert ist, wobei die Durchlässe der zweiten Reihe zwischen zwei Durchlässen der ersten Reihe eingefügt sind, mindestens einen Einlass (8; 508) einer Kältemittelflüssigkeit (F1), der konfiguriert ist, um die Kältemittelflüssigkeit nur in die Durchlässe der ersten Reihe abzugeben und eine Ausgabevorrichtung, die sich am oberen Ende des Austauschers nur in Durchlässen der ersten Reihe befindet, umfassend Lamellen (21, 22, 23, 24-31, 32, 33, 34), die sich in einen, oder gar jeden Durchlass (20, 30) der ersten Reihe im Allgemeinen in einer Querrichtung (Y) erstrecken, die orthogonal zur Längsrichtung (X) und die parallel zu den Platten (11, 12, 13, 14) ist, wobei jeder Durchlass (20, 30) der ersten Reihe mehrere Lamellen (21-24, 31-34) nacheinander in der Längsrichtung (X) aufnimmt,
**dadurch gekennzeichnet, dass**
jede Lamelle (21-24, 31-34) Öffnungen vorweist, die konfiguriert sind, um die Strömung der Kältemittelflüssigkeit (F1) zu ermöglichen;
wobei mindestens eine Lamelle (21, 22, 23, 24) einen oberen Abschnitt (21.1) und einen unteren Abschnitt (21.2) vorweist, wobei die Höhe des oberen Abschnitts (21.1) höher ist als die Höhe des unteren Abschnitts (21.2), wenn die Ausgabevorrichtung (1) in Gebrauch ist und sich die Längsrichtung in die vertikale Richtung erstreckt,
wobei der mindestens eine Abschnitt (21.2) und die am mindestens einen unteren Abschnitt (21.2) befestigte Platte (12) mindestens einen Verteilerkanal (42; 142; 242) definieren, der konfiguriert ist, um die Kältemittelflüssigkeit (F1) in der Querrichtung (Y) zu leiten,
wobei die Öffnungen der mindestens einen Lamelle (21, 22, 23, 24) durch Überströmöffnungen (40; 140; 240) gebildet sind, die sich in dem mindestens einen oberen Abschnitt (21.1) befinden, wobei die Überströmöffnungen (40) so konfiguriert sind, dass die Kältemittelflüssigkeit (F1) durch die Überströmöffnungen (40) strömt, wenn der mindestens eine Verteilerkanal (42) mit Kältemittelflüssigkeit (F1) gefüllt ist.

2. Wärmeaustauscher nach Anspruch 1, wobei das Volumen eines jeweiligen Verteilerkanals (42; 142; 242) weniger als 15%, vorzugsweise weniger als 10% des gesamten Volumens beträgt, begrenzt:
i) durch eine Lamelle (22), die Überströmöffnungen (40) aufweist,
ii) durch die Platte (11), die an dem unteren Abschnitt der Lamelle (22) befestigt ist, die Überströmöffnungen (40) aufweist, und
iii) durch die Lamelle (21), die unmittelbar stromaufwärts der Lamelle (21) angeordnet ist, die Überströmöffnungen (40) aufweist.

3. Wärmeaustauscher nach einem der vorstehenden Ansprüche, wobei die Überströmöffnungen (40) auf einer Lamelle (21, 22, 23, 24) gleichmäßig in der Querrichtung (Y) verteilt sind.

4. Wärmeaustauscher nach einem der vorstehenden Ansprüche, wobei ein Öffnungsverhältnis Folgendes aufweist:
- als Zähler, die Gesamtoberfläche der Überströmöffnungen (40; 140; 240), die in einer Lamelle (21, 22, 23, 24) angeordnet sind, die Überströmöffnungen aufweist, und
- als Nenner, die Gesamtoberfläche einer Seite der Lamelle (21, 22, 23, 24), die Überströmöffnungen (40; 140; 240) aufweist, zwischen 10% und 50%, vorzugsweise zwischen 20 % und 40 %.

5. Wärmeaustauscher nach einem der vorstehenden Ansprüche, wobei jede Überströmöffnung (40; 140; 240) eine Oberfläche zwischen 1,5 mm² und 10,0 mm², vorzugsweise zwischen 2,0 mm² und 5,0 mm² aufweist.

6. Wärmeaustauscher nach einem der vorstehenden Ansprüche, wobei ein in der Querrichtung (Y) gemessenes Intervall (D40) zwischen zwei aufeinanderfolgenden Überströmöffnungen (40) zwischen 1 mm und 6 mm beträgt.

7. Wärmeaustauscher nach einem der vorstehenden Ansprüche, wobei ein Mindestabstand (H40) zwischen i) einer Überströmöffnung (40) und ii) der an dem mindestens einen unteren Abschnitt (21.2) befestigten Platte (12) zwischen 1 mm und 4 mm beträgt, wobei der Mindestabstand (H40) vorzugsweise für die Mehrheit oder die Gesamtheit der Überströmöffnungen (40) einer jeweiligen Lamelle (21, 22, 23, 24) derselbe ist.

8. Wärmeaustauscher nach einem der vorstehenden Ansprüche, wobei mehrere Lamellen (21, 22, 23, 24) jeweilige obere Abschnitte (21.1) aufweisen, die Überströmöffnungen (40) vorweisen.

9. Wärmeaustauscher nach Anspruch 8, wobei die in einer Lamelle (21) vorhandenen Überströmöffnungen (40) in der Querrichtung (Y) in Bezug auf die in der benachbarten Lamelle (22) vorhandenen Überströmöffnungen (40) in einem Versatz (D40/2) positioniert sind.

10. Wärmeaustauscher nach Anspruch 9, wobei der Versatz (D40/2) zwischen den Überströmöffnungen (40), die in zwei benachbarten Lamellen (21, 22) vorhanden sind, zwischen 40 % und 60 % der Länge des Intervalls (D40) darstellt.

11. Wärmeaustauscher nach einem der vorstehenden Ansprüche, wobei mindestens eine Lamelle (21, 22, 23, 24) eine flache Form aufweist und sich bis zu den beiden aufeinanderfolgenden Platten (11, 12, 13, 14) und schräg zu jeder der beiden aufeinanderfolgenden Platten (11, 12, 13, 14) erstreckt, um im Querschnitt in einer Ebene senkrecht zu den Platten (11, 12, 13, 14) und zu der Querrichtung (Y) einen spitzen Schrägwinkel (A21) zu bilden, wobei der Schrägwinkel (A21) vorzugsweise zwischen 30° und 60°, noch bevorzugter zwischen 40° und 50° beträgt.

12. Wärmeaustauscher nach einem der vorstehenden Ansprüche, wobei jede Lamelle (21, 22, 23, 24) eine Länge (X21) von zwischen 4 mm und 10 mm parallel zur Längsrichtung (X) vorweist, und wobei jede Lamelle (21, 22, 23, 24) eine Breite (Y21) von zwischen 4 mm und 10 mm parallel zur Querrichtung (Y) vorweist, wobei jede Lamelle (21, 22, 23, 24) zum Beispiel eine gleiche Länge (X21) und eine gleiche Breite (Y21) aufweisen kann.

13. Wärmeaustauscher nach einem der vorstehenden Ansprüche, umfassend mindestens eine Lamelle (121, 122; 221, 222), die Öffnungen (141; 241) aufweist und stromaufwärts der Lamelle(n) (123, 124; 223, 224), die Überströmöffnungen (140; 240) aufweist(-en), angeordnet, wobei die Öffnungen (141; 241) in der Querrichtung (Y) verteilt sind, wobei die Anzahl der Überströmöffnungen (140; 240) pro Lamelle größer als das 3-fache, vorzugsweise das 5-fache, der Anzahl der Öffnungen (141; 241) pro Lamelle ist.

14. Wärmeaustauscher (2) nach einem der vorstehenden Ansprüche, wobei die Gesamtoberfläche der Öffnungen (40, 140, 240, 241), oder gar Überströmöffnungen (140, 240), für eine bestimmte Lamelle (121, 122, 123, 124) in der Längsrichtung (X), vorzugsweise durch Vergrößerung der Anzahl und/oder Oberfläche der Öffnungen, zunimmt.

## Claims

1. Heat exchanger (2) configured to transfer heat from at least one calorigenic fluid (F2), for example nitrogen, to at least one refrigerant fluid (F1), for example oxygen, the heat exchanger (2) comprising plates (3, 11, 12, 13, 14) arranged parallel to one another in such a way as to define a first series of passages (20, 30) configured to channel liquid refrigerant (F1) overall along a longitudinal direction (X), extending in the vertical direction during operation, each passage (20, 30) being defined between two successive plates (11, 12-13, 14), and a second series of passages configured to channel a calorigenic fluid overall along the longitudinal direction (X), each passage being defined between two successive plates, the passages of the second series being inserted between two passages of the first series, at least one inlet (8; 508) of liquid refrigerant (F1) configured to pour the liquid refrigerant only into the passages of the first series and a distribution device, located in the upper end of the exchanger in passages of the first series only, comprising fins (21, 22, 23, 24 - 31, 32, 33, 34) extending in one, even in each passage (20, 30) of the first series overall along a lateral direction (Y) which is orthogonal to the longitudinal direction (X) and which is parallel to the plates (11, 12, 13, 14), each passage (20, 30) of the first series housing several fins (21-24, 31-34) in succession along the longitudinal direction (X),
**characterised in that**
each fin (21-24, 31-34) has orifices configured to make it possible for the flow of the liquid refrigerant (F1);
at least one fin (21, 22, 23, 24) having an upper portion (21.1) and one lower portion (21.2), the altitude of the upper portion (21.1) being greater than the altitude of the lower portion (21.2) when the distribution device (1) is in service and the longitudinal direction extends in the vertical direction,
said at least one lower portion (21.2) and the plate (12) secured to said at least one lower portion (21.2) defining at least one distribution channel (42; 142; 242) configured to channel liquid refrigerant (F1) along the lateral direction (Y),
the orifices of said at least one fin (21, 22, 23, 24) being formed by overflow openings (40; 140; 240) located in said at least one upper portion (21.1), the overflow openings (40) being configured such that the liquid refrigerant (F1) flows through the overflow openings (40) when said at least one distribution channel (42) is full of liquid refrigerant (F1).

2. Heat exchanger according to claim 1, wherein the volume of a respective distribution channel (42; 142; 242) is less than 15%, preferably less than 10%, of the total volume delimited by:
i) a fin (22) having overflow openings (40),
ii) the plate (11) secured to the lower portion of said fin (22) having overflow openings (40), and
iii) the fin (21) located immediately upstream of said fin (21) having overflow openings (40).

3. Heat exchanger according to any one of the preceding claims, wherein the overflow openings (40) are distributed over a fin (21, 22, 23, 24) uniformly along the lateral direction (Y).

4. Heat exchanger according to any one of the preceding claims, wherein an opening ratio having:
- as the numerator, the total surface area of the overflow openings (40; 140; 240) located in a fin (21, 22, 23, 24) having overflow openings, and
- as the denominator, the total surface area of one face of said fin (21, 22, 23, 24) having overflow openings (40; 140; 240),
is between 10% and 50%, preferably between 20% and 40%.

5. Heat exchanger according to any one of the preceding claims, wherein each overflow opening (40; 140; 240) has a surface area between 1.5mm² and 10.0mm², preferably between 2.0mm² and 5.0mm².

6. Heat exchanger according to any one of the preceding claims, wherein an interval (D40), measured along the lateral direction (Y), between two successive overflow openings (40) is between 1mm and 6mm.

7. Heat exchanger according to any one of the preceding claims, wherein a minimum distance (H40) between i) an overflow opening (40) and ii) the plate (12) secured to said at least one lower portion (21.2) is between 1mm and 4mm, the minimum distance (H40) being preferably the same for the majority or all of the overflow openings (40) of a respective fin (21, 22, 23, 24).

8. Heat exchanger according to any one of the preceding claims, wherein several fins (21, 22, 23, 24) have respective upper portions (21.1) having overflow openings (40).

9. Heat exchanger according to claim 8, wherein the overflow openings (40) present in a fin (21) are positioned offset (D40/2) along the lateral direction (Y) with respect to the overflow openings (40) present in the adjacent fin (22).

10. Heat exchanger according to claim 9, wherein said offset (D40/2) between the overflow openings (40) present in two adjacent fins (21, 22) represents between 40% and 60% of the length of said interval (D40).

11. Heat exchanger according to any one of the preceding claims, wherein at least one fin (21, 22, 23, 24) has a flat shape and extends to said two successive plates (11, 12, 13, 14) and obliquely to each one of said two successive plates (11, 12, 13, 14) so as to form, as a section in a plane perpendicular to the plates (11, 12, 13, 14) and to the lateral direction (Y), an acute oblique angle (A21), the oblique angle (A21) being preferably between 30° and 60°, more preferably between 40° and 50°.

12. Heat exchanger according to any one of the preceding claims, wherein each fin (21, 22, 23, 24) has, parallel to the longitudinal direction (X), a length (X21) between 4mm and 10mm, and wherein each fin (21, 22, 23, 24) has, parallel to the lateral direction (Y), a width (Y21) between 4mm and 10mm, each fin (21, 22, 23, 24) could, for example, have a length (X21) and a width (Y21) that are equal.

13. Heat exchanger according to any one of the preceding claims, comprising at least one fin (121, 122; 221, 222) having orifices (141; 241) and placed upstream of the fin(s) (123, 124; 223, 224) having overflow openings (140; 240), the orifices (141; 241) being distributed along the lateral direction (Y), the number of overflow openings (140; 240) per fin being 3 times, preferably 5 times, greater than the number of orifices (141; 241) per fin.

14. Heat exchanger (2), according to one of the preceding claims, wherein the total surface area of the openings (40, 140, 240, 241), or even of the overflow openings (140, 240), for a given fin (121, 122, 123, 124) increases in the longitudinal direction (X), preferably by increasing the number and/or the surface area of the openings.
